# EUROPÄISCHE PATENTSCHRIFT

(11) **EP 2 505 748 B1**
(45) Veröffentlichungstag und Bekanntmachung des Hinweises auf die Patenterteilung: **08.05.2019**
(21) Anmeldenummer: 12002216.5
(22) Anmeldetag: 28.03.2012
(51) Int. Cl.: E05B 15/14, E05B 21/06

(54) **Schließzylinder**
Locking cylinder
Cylindre de serrage

(30) Priorität: 29.03.2011 DE 102011015314
(43) Veröffentlichungstag der Anmeldung: 03.10.2012
(73) Patentinhaber: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(56) Entgegenhaltungen:
- EP-B1- 0 712 979
- JP-A- 2003 253 929
- US-A- 4 062 211
- US-A- 4 317 347

## Beschreibung

Die vorliegende Erfindung betrifft einen Schließzylinder gemäß dem Oberbegriff des Anspruchs 1.

Ein derartiger Schließzylinder, welcher auch als Scheibenzylinder bezeichnet wird, ist beispielsweise in EP 0 712 979 B1 offenbart.

Gemäß Fig. 1 und 2 besitzt ein gattungsgemäßer Scheibenzylinder oder Schließzylinder 10 ein Zylindergehäuse 12 und einen im Zylindergehäuse 12 um eine Zylinderachse drehbar gelagerten Zylinderkern 14. Die Drehbewegung des Zylinderkerns 14 kann über einen mit dem Zylinderkern 14 verbundenen Kopplungsabschnitt 30 auf einen Verriegelungsmechanismus eines nicht dargestellten Schlosses übertragen werden.

In dem Zylinderkern 14 sind entlang der Zylinderachse hintereinander mehrere drehbare Zuhaltungsscheiben 16 aufgenommen. Die Zuhaltungsscheiben 16 besitzen jeweilige zentrale Aufnahmeöffnungen 18, welche gemeinsam einen Schlüsselkanal 28 zum Einführen eines Schlüssels 24 bilden und welche bei dem gezeigten Ausführungsbeispiel einen rechteckigen Querschnitt aufweisen. Die Zuhaltungsscheiben 16 besitzen ferner jeweilige Umfangsausnehmungen 20 zum Aufnehmen eines gemeinsamen Sperrstifts 22, welcher parallel zu der Zylinderachse ausgerichtet ist.

Der Sperrstift 22 ist radial beweglich in einem in der Wandung des Zylinderkerns 14 vorgesehenen Schlitz 32 aufgenommen. Wenn sich der Schließzylinder 10 in seiner Schließstellung befindet und damit die Zuhaltungsscheiben 16 in ihre Verriegelungsstellung gedreht sind, nimmt der Sperrstift eine radial äußere Blockierstellung ein. In dieser Blockierstellung greift ein Teilabschnitt des Sperrstifts 22 in eine an der Innenwandung des Zylindergehäuses 12 vorgesehene Sperrstiftaufnahme 34 ein, so dass der Zylinderkern 14 gegen eine Drehbewegung relativ zu dem Zylindergehäuse 12 blockiert ist.

Mittels des Schlüssels 24 können die Zuhaltungsscheiben 16 von ihrer Verriegelungsstellung in eine Entriegelungsstellung überführt werden. Wenn sich alle Zuhaltungsscheiben 16 in ihrer Entriegelungsstellung befinden, d.h. wenn die Umfangsausnehmungen 20 aller Zuhaltungsscheiben 16 zueinander und radial zu dem Sperrstift 22 ausgerichtet sind, kann der Sperrstift 22 radial nach innen in seine Freigabestellung versetzt werden, in welcher er sich außerhalb der Sperrstiftaufnahme 34 befindet. Dadurch wird der Zylinderkern 14 für eine Drehbewegung relativ zu dem Zylindergehäuse 12 freigegeben.

Der dem Schließzylinder 10 zugeordnete Schlüssel 24 besitzt mehrere unterschiedlich abgewinkelte Einschnitte 26, die verschiedenen Winkelpositionen der Umfangsausnehmungen 20 der Zuhaltungsscheiben 22 entsprechen. Nach dem Einführen in den Schlüsselkanal 28 wird der Schlüssel 24 ausgehend von einer Nullstellung, in welcher die zentralen Aufnahmeöffnungen 18 zueinander ausgerichtet sind, in Öffnungsrichtung gedreht.

Die Zuhaltungsscheiben 16 weisen gegenüber dem jeweils zugeordneten Einschnitt 26 des Schlüssels 24 ein bestimmtes Verdrehspiel auf, dessen Maß von dem Winkelmaß des jeweiligen Einschnitts 26 abhängt, d.h. in Abhängigkeit von dem Winkelmaß der Einschnitte 26 gelangen Steuerabschnitte der jeweiligen Einschnitte 26 und korrespondierende Steuerabschnitte der zentralen Aufnahmeöffnungen 18 der zugeordneten jeweiligen Zuhaltungsscheiben 16 zu unterschiedlichen Zeitpunkten bzw. in unterschiedlichen Winkelstellungen miteinander in Eingriff.

Beispielsweise beträgt ausgehend von der Nullstellung der Zuhaltungsscheiben 16 der gesamte Rotationsweg des Schlüssels bis zum Erreichen der Entriegelungsstellung aller Zuhaltungsscheiben 16 ca. 110°, d.h. nach einer Drehung des Schlüssels 24 um ca. 110° sind alle Zuhaltungsscheiben 16 sortiert und in radialer Flucht zu dem Sperrstift 22 ausgerichtet. Typischerweise ist für die möglichen Winkelpositionen der Umfangsausnehmungen 20 ein Raster von sechs verschiedenen Winkelpositionen in gleichmäßiger Teilung vorgesehen, wobei der Winkelabstand zwischen zwei benachbarten Umfangsausnehmungen 20 ca. 18° beträgt. Entsprechend gibt es für jede Zuhaltungsscheibe 16 sechs mögliche Kodierungen, wobei zum Einstellen einer dieser Kodierungen die Zuhaltungsscheibe 16 um einen bestimmten Winkel aus ihrer Nullstellung verdreht werden. Bei dem beispielhaften Schließzylinder 10 wird eine Kodierung "1" nach einer Drehung des Schlüssels 24 um ca. 20° erreicht, eine benachbarte Kodierung "2" nach einer Drehung von ca. 38°, usw. und schließlich eine Kodierung "6" nach einer Drehung von ca. 110°, jeweils ab der Nullstellung gemessen. Die Umfangsausnehmungen 20 sind demgemäß in einem der jeweiligen Kodierung entsprechenden Winkelabstand von der Nullstellung angeordnet.

Bei der Kodierung "6" kann eine Zwangskopplung zwischen der entsprechenden Zuhaltungsscheibe 16 und dem zugeordneten Abschnitt des Schlüssels 24 vorgesehen sein, d.h. es ist kein Einschnitt bzw. ein Einschnitt mit dem Winkelmaß 0° vorhanden, so dass kein Verdrehspiel zwischen dem Schlüssel 24 und der Zuhaltungsscheibe 16 besteht.

Bei der Kodierung "1" besteht hingegen das größtmögliche Verdrehspiel zwischen Schlüssel 24 und Zuhaltungsscheibe 16, d.h. an dem Schlüssel 24 ist ein Einschnitt 26 mit einem Winkelmaß von ca. 90° vorgesehen. Eine Zuhaltungsscheibe 16 der Kodierung "1" wird somit grundsätzlich erst am Ende der Drehbetätigung des Schlüssels 24, d.h. nach einer Drehung um ca. 90°, mitgenommen und durch eine Drehung des Schlüssels um weitere ca. 20° in ihre Entriegelungsstellung gebracht.

Typischerweise besitzt ein gattungsgemäßer Schließzylinder auch eine oder mehrere so genannte Aushebescheiben, bei denen es sich in der Regel um Zuhaltungsscheiben handelt, die die Kodierung "6" aufweisen und die in einer vorbestimmten axialen Position vorgesehen ist, z.B. bezüglich der Schlüsseleinführrichtung ganz vorne, ganz hinten oder in der Mitte des Schließzylinders 10. Die als Aushebescheibe fungierende Zuhaltungsscheibe ist mit dem Schlüssel zwangsgekoppelt. Ausgehend von der Freigabestellung des Sperrstifts 22 stellt die Aushebescheibe bei einer Schlüsselbetätigung im Schließsinne sicher, dass der Sperrstift 22 ordnungsgemäß aus den Umfangsausnehmungen 20 der Zuhaltungsscheibe 16 angehoben wird und nicht etwa verkantet.

Ferner ist es üblich, zwischen den Zuhaltungsscheiben 16 Zwischenscheiben 36 anzuordnen, die mit dem Zylinderkern 14 drehfest gekoppelt sind. Die Zwischenscheiben 36 entkoppeln benachbarte Zuhaltungsscheiben 16 voneinander, damit die Drehbewegung einer jeweiligen Zuhaltungsscheibe 16 nicht reibungsbedingt ein Mitdrehen der hierzu benachbarten Zuhaltungsscheibe 16 bewirkt. Ein derartiges Mitnehmen könnte nämlich dazu führen, dass unter Umständen eine Zuhaltungsscheibe 16 über ihre Entriegelungsstellung hinaus verdreht wird und sich damit der Schließzylinder 10 nicht mehr öffnen lässt.

Die drehfeste Kopplung der Zwischenscheiben 36 mit dem Zylinderkern kann durch sich zumindest teilweise in radialer Richtung erstreckende Anschlagabschnitte 40 der Zwischenscheiben 36 erfolgen (Fig. 2), welche an entsprechenden, an der Innenwandung des Zylinderkerns 14 ausgebildeten Vorsprüngen 42 spielfrei anliegen.

Jede Zwischenscheibe 36 weist einen Umfangsausschnitt 38 auf, der mit dem Sperrstift 22 radial fluchtet. Die Abmessungen des Umfangsausschnitts 38 sind an den Durchmesser des Sperrstifts 22 angepasst, so dass die Zwischenscheiben 36 ein Versetzen des Sperrstifts 22 in seine Freigabestellung nicht behindern.

Schließzylinder der vorstehend beschriebenen Art haben sich als vorteilhaft manipulationssicher erwiesen. Dennoch kann eine unbefugte Person unter Zuhilfenahme eines geeigneten, so genannten Picking-Werkzeugs versuchen, die einzelnen Zuhaltungsscheiben nacheinander abzutasten und hierdurch nacheinander zu sortieren, d.h. in die jeweilige Entriegelungsstellung zu bringen.

Aus dem Dokument JP 2003 253929 A ist ein Schließzylinder mit den Merkmalen des Oberbegriffs des Anspruchs 1 bekannt. Das Dokument US 4 317 347 A zeigt einen ähnlichen Schließzylinder. Das Dokument US 4 062 211 A zeigt einen ähnlichen Schließzylinder sowie einen Schlüssel mit den Merkmalen des Anspruchs 6.

Es ist die Aufgabe der Erfindung, einen Schließzylinder der eingangs genannten Art anzugeben, welcher eine verbesserte Manipulationssicherheit aufweist.

Die Lösung der Aufgabe erfolgt jeweils durch einen Schließzylinder mit den Merkmalen des Anspruchs 1 oder des Anspruchs 3.

Hierdurch wird also bewusst keine vollständige Entkopplung benachbarter Zuhaltungsscheiben relativ zueinander bewirkt. Stattdessen führt das Verdrehen einer Zuhaltungsscheibe, beispielsweise mittels eines Picking-Werkzeugs, dazu, dass auch eine hierzu benachbarte Zuhaltungsscheibe, die mittels des Picking-Werkzeugs eventuell bereits in ihre Entriegelungsstellung gebracht worden ist, durch Reibschluss neuerlich verdreht wird und somit unter Umständen wieder aus ihrer Entriegelungsstellung versetzt wird.

Es versteht sich, dass die erfindungsgemäßen Zwischenscheiben nicht nur zwischen zwei zueinander benachbarten Zuhaltungsscheiben angeordnet werden können, sondern auch ganz am Anfang oder ganz am Ende des aus den Zuhaltungsscheiben und Zwischenscheiben gebildeten Stapels, also benachbart zu einer Stirnfläche des Zylinderkerns.

Gemäß einem ersten Erfindungsaspekt ist vorgesehen, dass für die Zuhaltungsscheiben eine vorgegebene Anzahl von möglichen verschiedenen Kodierungen vorgesehen ist, wobei jede der Kodierungen durch eine bestimmte Winkelposition der Umfangsausnehmung der Zuhaltungsscheibe in Bezug auf die zentrale Aufnahmeöffnung definiert ist und die verschiedenen Kodierungen vorzugsweise in gleichmäßiger Winkelteilung vorgesehen sind, und wobei das Verdrehspiel der Zwischenscheiben dem minimalen Winkelabstand zwischen der Verriegelungsstellung (d.h. der erläuterten Nullstellung) und der Entriegelungsstellung der Zuhaltungsscheiben für die verschiedenen möglichen Kodierungen entspricht. Ein derartiges begrenztes Verdrehspiel verhindert wirksam ein Abtasten des Schlosses mittels eines Picking-Werkzeugs, ohne dass dabei die Gefahr besteht, dass bei ordnungsgemäßer Betätigung des Schließzylinders mittels des zugehörigen Schlüssels aufgrund von Reibschluss einzelne Zuhaltungsscheiben über ihre Entriegelungsstellung hinaus mitgenommen werden. Um im Hinblick auf die Picking-Sicherheit eine möglichst wirksame Kopplung zwischen zwei benachbarten Zuhaltungsscheiben durch Reibschluss zu erreichen, ist das Verdrehspiel möglichst groß gewählt und entspricht somit mindestens dem genannten minimalen Winkelabstand zwischen der Verriegelungsstellung und der Entriegelungsstellung der Zuhaltungsscheiben. Um die Zuhaltungsscheiben jedoch auch nicht unbeabsichtigt über ihre Entriegelungsstellung hinaus zu bewegen, ist das Verdrehspiel vorzugsweise auch wiederum nicht größer als der genannte minimale Winkelabstand.

Bevorzugt weist jede Zwischenscheibe entlang ihres Umfangs zwei Anschlagabschnitte auf, welche zur Begrenzung des Verdrehspiels der Zwischenscheibe mit zwei korrespondierenden Anschlagabschnitten am Innenumfang des Zylinderkerns zusammenwirken. Gegenüber der eingangs beschriebenen herkömmlichen Zwischenscheibe, deren Anschlagabschnitte eine drehfeste Lagerung im Zylinderkern gewährleisten, ist hierbei der Abstand der Anschlagabschnitte voneinander vergrößert, so dass bei einer erfindungsgemäßen Modifikation eines herkömmlichen Schließzylinders eine kostenträchtige Veränderung am Zylinderkern, insbesondere ein Versetzen der an der Innenwandung des Zylinderkerns vorgesehenen Vorsprünge, nicht erforderlich ist. Dies ermöglicht es, einen herkömmlichen Schließzylinder mit drehfesten Zwischenscheiben auf einfache Weise mit den erfindungsgemäßen, drehspielbehafteten Zwischenscheiben nachzurüsten.

Gemäß einem zweiten Erfindungsaspekt weist jede Zwischenscheibe einen Umfangsausschnitt auf, welcher unabhängig von der Winkelstellung der Zwischenscheibe eine Aufnahme für den Sperrstift in seiner Freigabestellung bildet. Dies ist insbesondere dann sinnvoll, wenn der Durchmesser der Zwischenscheiben im Wesentlichen gleich dem Durchmesser der Zuhaltungsscheiben ist, um gleichwohl ein Versetzen des Sperrstifts in seine Freigabestellung unabhängig von der Winkelposition der Zwischenscheiben zu gewährleisten.

Hierbei entspricht das Winkelmaß des Umfangsausschnitts der jeweiligen Zwischenscheiben zumindest der Summe aus dem Winkelmaß der Umfangsausnehmungen der Zuhaltungsscheiben und dem Verdrehspiel der jeweiligen Zwischenscheibe.

Gemäß einer weiteren bevorzugten Ausführungsform ist vorgesehen, dass der Schlüssel mehrere unterschiedlich abgewinkelte, einer jeweiligen Zuhaltungsscheibe zugeordnete Einschnitte aufweist, wobei das Maß der Abwinkelung eines jeweiligen Einschnitts der Kodierung der zugeordneten Zuhaltungsscheibe entspricht, und wobei bei einem Verdrehen des Schlüssels in eine Öffnungsstellung jeder Einschnitt derart mit einem korrespondierenden Steuerabschnitt der zentralen Aufnahmeöffnung der zugeordneten Zuhaltungsscheibe zusammenwirkt, dass jede Zuhaltungsscheibe in ihrer Entriegelungsstellung verdreht wird.

Bevorzugt ist jede Zwischenscheibe durch Reibschluss mit den benachbarten Zuhaltungsscheiben gekoppelt. Dies kann dadurch erreicht werden, dass die Zuhaltungsscheiben und die Zwischenscheiben in axialer Richtung zueinander vorgespannt sind, beispielsweise mittels einer Feder.

Gemäß einer weiteren bevorzugten Ausführungsform ist vorgesehen, dass zumindest eine als Aushebescheibe ausgebildete Zuhaltungsscheibe eine im Wesentlichen spielfreie Zwangskopplung des Steuerabschnitts mit dem korrespondierenden Einschnitt des Schlüssels aufweist, und dass die Umfangsausnehmung der Aushebescheibe zumindest eine Anlaufschräge aufweist, welche derart mit dem Sperrstift zusammenwirkt, dass bei einem Verdrehen der Aushebescheibe von ihrer Entriegelungsstellung in die Verriegelungsstellung der Sperrstift von seiner Freigabestellung in seine Blockierstellung versetzt wird. Die Aushebescheibe kann sich in beliebiger Position in Bezug auf die Zylinderachse befinden.

Weitere vorteilhafte Ausführungsformen der Erfindung sind in den Unteransprüchen, der Beschreibung und den Zeichnungen angegeben.

Die Erfindung wird nachfolgend anhand eines Ausführungsbeispiels mit Bezug auf die Zeichnungen erläutert. Es zeigen:
- Fig. 1: einen Längsschnitt durch einen Schließzylinder;
- Fig. 2: eine Explosionsdarstellung des Schließzylinders von Fig. 1; und
- Fig. 3: eine perspektivische Ansicht eines Stapels von Zuhaltungsscheiben und Zwischenscheiben für einen erfindungsgemäßen Schließzylinder.

Ein erfindungsgemäßer Schließzylinder entspricht weitgehend dem Schließzylinder 10 gemäß Fig. 1 und 2, welcher eingangs bereits ausführlich erläutert wurde.

Der wesentliche Unterschied zwischen einem herkömmlichen Schließzylinder, wie ihn die Fig. 1 und 2 zeigen, und dem erfindungsgemäßen Schließzylinder besteht in der Ausgestaltung der Zwischenscheiben.

Während gemäß Fig. 2 bei einer herkömmlichen Zwischenscheibe 36 der Abstand der Anschlagabschnitte 40 so gewählt ist, dass beide Anschlagabschnitte 40 gleichzeitig an den Vorsprüngen 42 des Zylinderkerns 14 anliegen und damit eine drehfeste Kopplung der Zwischenscheiben 36 mit dem Zylinderkern 14 gewährleistet ist, ist bei einer erfindungsgemäßen Zwischenscheibe 136 gemäß Fig. 3 der gegenseitige Abstand der Anschlagabschnitte 140 um ein bestimmtes Winkelmaß vergrößert. Zum Vergleich ist in Fig. 3 der entsprechende Anschlagabschnitt 40 einer herkömmlichen Zwischenscheiben gestrichelt dargestellt. Das genannte Winkelmaß definiert ein Verdrehspiel S der jeweiligen Zwischenscheibe 136.

Dieses Verdrehspiel S ist dabei vorzugsweise so gewählt, dass beim Verdrehen einer Zuhaltungsscheibe 16 in Richtung ihrer Entriegelungsstellung aufgrund von Reibschluss über die zugeordnete Zwischenscheibe 136 eine benachbarte Zuhaltungsscheibe 16 nur soweit mitgenommen wird, wie es einem Verdrehen der Zuhaltungsscheibe 16 von ihrer Nullstellung in eine Winkelposition mit der Kodierung "1" entspricht. Für eine Verwendung mit dem eingangs beschriebenen Schließzylinder 10 sollte das Verdrehspiel S der Zwischenscheiben 136 demnach etwa 20° betragen, entsprechend dem Winkelabstand zwischen der Nullstellung und der Winkelposition der Kodierung "1". Es versteht sich, dass sich diese konkrete Winkelangabe für das Verdrehspiel S auf den eingangs beschriebenen Schließzylinder 10 mit den zugehörigen Winkelmaßen bezieht. Für andere Winkelmaße und Kodierungsraster können die Zwischenscheiben 136 selbstverständlich auch einen anderen Wert des Verdrehspiels S aufweisen.

Durch die begrenzt verdrehbaren Zwischenscheiben 136 wird eine Kopplung zwischen benachbarten Zuhaltungsscheiben 16 hergestellt, welche ein Manipulieren des Schließzylinders 10 durch Abtasten wesentlich erschwert, jedoch ein Verdrehen einzelner Zuhaltungsscheiben 16 über ihre jeweiligen Entriegelungsstellungen hinaus dennoch wirksam verhindert.

Um zu gewährleisten, dass der Sperrstift 22 trotz des Verdrehspiels S der Zwischenscheiben 136 ungehindert in seine Freigabestellung versetzt werden kann, ist das Winkelmaß der jeweiligen Umfangsausschnitte 138 der Zwischenscheiben 136 im Vergleich zu dem Winkelmaß der Umfangsausschnitte 38 der herkömmlichen Zwischenscheiben 36 gemäß Fig. 2 ebenfalls vergrößert. Zum Vergleich ist in Fig. 3 der Umfangsausschnitt 38 einer herkömmlichen Zwischenscheiben gestrichelt dargestellt. Das genannte Winkelmaß der Umfangsausschnitte 138 entspricht bevorzugt der Summe aus dem Winkelmaß T der Umfangsausnehmungen 20 der Zuhaltungsscheiben 16 und dem Verdrehspiel S der Zwischenscheiben 136.

### Bezugszeichenliste

- 10: Schließzylinder
- 12: Zylindergehäuse
- 14: Zylinderkern
- 16: Zuhaltungsscheibe
- 18: zentrale Aufnahmeöffnung
- 20: Umfangsausnehmung
- 22: Sperrstift
- 24: Schlüssel
- 26: Einschnitt
- 28: Schlüsselkanal
- 30: Kopplungsabschnitt
- 32: Schlitz
- 34: Sperrstiftaufnahme
- 36, 136: Zwischenscheibe
- 38, 138: Umfangsausschnitt
- 40, 140: Anschlagabschnitt

- S: Verdrehspiel
- T: Winkelmaß der Umfangsausnehmungen 20

## Patentansprüche

1. Schließzylinder, mit
einem Zylindergehäuse (12);
einem im Zylindergehäuse (12) um eine Zylinderachse drehbar gelagerten Zylinderkern (14);
wenigstens einem am Außenumfang des Zylinderkerns (14) vorgesehenen, parallel zur Zylinderachse ausgerichteten und radial zur Zylinderachse versetzbaren Sperrstift (22), welcher in einer radial äußeren Blockierstellung den Zylinderkern (14) gegen eine Drehbewegung blockiert und in einer radial inneren Freigabestellung den Zylinderkern (14) für eine Drehbewegung freigibt;
mehreren im Zylinderkern (14) entlang der Zylinderachse angeordneten, zwischen einer Verriegelungsstellung und einer Entriegelungsstellung drehbar gelagerten Zuhaltungsscheiben (16), wobei jede Zuhaltungsscheibe (16) eine zentrale Aufnahmeöffnung (18) zur Aufnahme eines Schlüssels (24) und wenigstens eine Umfangsausnehmung (20) zur Aufnahme des Sperrstifts (22) in der Freigabestellung aufweist, wobei der Sperrstift (22) nur dann in die Freigabestellung versetzbar ist, wenn sich alle Zuhaltungsscheiben (16) in ihrer Entriegelungsstellung befinden, in welcher die Umfangsausnehmung (20) der jeweiligen Zuhaltungsscheibe (16) radial zu dem Sperrstift (22) ausgerichtet ist; und
mehreren im Zylinderkern entlang der Zylinderachse angeordneten Zwischenscheiben (136), wobei zwischen zwei zueinander benachbarten Zuhaltungsscheiben (16) eine jeweilige Zwischenscheibe (136) angeordnet ist und wobei die Zwischenscheiben (136) ein vorgegebenes Verdrehspiel (S) relativ zu dem Zylinderkern (14) aufweisen;
**dadurch gekennzeichnet,**
**dass** für die Zuhaltungsscheiben (16) eine vorgegebene Anzahl von möglichen verschiedenen Kodierungen vorgesehen ist, wobei jede der Kodierungen durch eine bestimmte Winkelposition der Umfangsausnehmung (20) der Zuhaltungsscheibe (16) in Bezug auf die zentrale Aufnahmeöffnung (18) definiert ist, wobei das Verdrehspiel (S) der Zwischenscheiben (136) dem geringsten Winkelabstand zwischen der Verriegelungstellung und der Entriegelungsstellung der Zuhaltungsscheiben (16) bezogen auf die verschiedenen möglichen Kodierungen entspricht.

2. Schließzylinder nach Anspruch 1,
**dadurch gekennzeichnet,**
**dass** jede Zwischenscheibe (136) entlang ihres Umfangs zwei Anschlagabschnitte (140) aufweist, welche zur Begrenzung des Verdrehspiels (S) der Zwischenscheibe mit zwei korrespondierenden Anschlagabschnitten (42) am Innenumfang des Zylinderkerns (14) zusammenwirken.

3. Schließzylinder, mit
einem Zylindergehäuse (12);
einem im Zylindergehäuse (12) um eine Zylinderachse drehbar gelagerten Zylinderkern (14);
wenigstens einem am Außenumfang des Zylinderkerns (14) vorgesehenen, parallel zur Zylinderachse ausgerichteten und radial zur Zylinderachse versetzbaren Sperrstift (22), welcher in einer radial äußeren Blockierstellung den Zylinderkern (14) gegen eine Drehbewegung blockiert und in einer radial inneren Freigabestellung den Zylinderkern (14) für eine Drehbewegung freigibt;
mehreren im Zylinderkern (14) entlang der Zylinderachse angeordneten, zwischen einer Verriegelungsstellung und einer Entriegelungsstellung drehbar gelagerten Zuhaltungsscheiben (16), wobei jede Zuhaltungsscheibe (16) eine zentrale Aufnahmeöffnung (18) zur Aufnahme eines Schlüssels (24) und wenigstens eine Umfangsausnehmung (20) zur Aufnahme des Sperrstifts (22) in der Freigabestellung aufweist, wobei der Sperrstift (22) nur dann in die Freigabestellung versetzbar ist, wenn sich alle Zuhaltungsscheiben (16) in ihrer Entriegelungsstellung befinden, in welcher die Umfangsausnehmung (20) der jeweiligen Zuhaltungsscheibe (16) radial zu dem Sperrstift (22) ausgerichtet ist; und
mehreren im Zylinderkern entlang der Zylinderachse angeordneten Zwischenscheiben (136), wobei zwischen zwei zueinander benachbarten Zuhaltungsscheiben (16) eine jeweilige Zwischenscheibe (136) angeordnet ist und wobei die Zwischenscheiben (136) ein vorgegebenes Verdrehspiel (S) relativ zu dem Zylinderkern (14) aufweisen;
**dadurch gekennzeichnet,**
**dass** jede Zwischenscheibe (136) einen Umfangsauschnitt (138) aufweist, welcher unabhängig von der Winkelstellung der Zwischenscheibe (136) eine Aufnahme für den Sperrstift (22) in seiner Freigabestellung bildet, wobei das Winkelmaß des Umfangsauschnitts (138) der jeweiligen Zwischenscheiben (136) zumindest der Summe aus dem Winkelmaß (T) der Umfangsausnehmungen (20) der Zuhaltungsscheiben (16) und dem Verdrehspiel (S) der jeweiligen Zwischenscheibe (136) entspricht.

4. Schließzylinder nach einem der vorhergehenden Ansprüche,
**dadurch gekennzeichnet,**
**dass** jede Zwischenscheibe (136) durch Reibschluss mit den benachbarten Zuhaltungsscheiben (16) gekoppelt ist.

5. Schließzylinder nach einem der vorhergehenden Ansprüche,
**dadurch gekennzeichnet,**
**dass** die Zuhaltungsscheiben (16) und die Zwischenscheiben (136) in axialer Richtung zueinander vorgespannt sind.

6. Schließzylinder- und Schlüsselkombination mit einem Schließzylinder (10) nach einem der vorhergehenden Ansprüche und einem Schlüssel (24),
**dadurch gekennzeichnet,**
**dass** der Schlüssel (24) mehrere unterschiedlich abgewinkelte, einer jeweiligen Zuhaltungsscheibe (16) zugeordnete Einschnitte (26) aufweist, wobei das Maß der Abwinkelung eines jeweiligen Einschnitts (26) der Kodierung der zugeordneten Zuhaltungsscheibe (16) entspricht, und wobei bei einem Verdrehen des Schlüssels (24) in eine Öffnungsstellung jeder Einschnitt (26) derart mit einem korrespondierenden Steuerabschnitt der zentralen Aufnahmeöffnung (18) der zugeordneten Zuhaltungsscheibe (16) zusammenwirkt, dass jede Zuhaltungsscheibe (16) in ihre Entriegelungsstellung verdreht wird.

## Claims

1. A lock cylinder comprising
a cylinder housing (12);
a cylinder core (14) rotatably supported about a cylinder axis in the cylinder housing (12);
at least one locking pin (22) which is provided at the outer periphery of the cylinder core (14), which is aligned parallel to the cylinder axis, which can be displaced radially to the cylinder axis, which blocks the cylinder core (14) against a rotational movement in a radially outer blocking position and which releases the cylinder core (14) for a rotational movement in a radially inner release position; a plurality of tumbler disks (16) arranged along the cylinder axis in the cylinder core (14) and rotatably supported between a latch position and an unlatch position, wherein each tumbler disk (16) has a central reception opening (18) for receiving a key (24) and at least one peripheral cut-out (20) for receiving the locking pin (22) in the release position, wherein the locking pin (22) can only be displaced into the release position when all the tumbler disks (16) are in their unlatch position in which the peripheral cut-out (20) of the respective tumbler disk (16) is aligned radially to the locking pin (22); and
a plurality of intermediate disks (136) arranged along the cylinder axis in the cylinder core, wherein a respective intermediate disk (136) is arranged between two mutually adjacent tumbler disks (16), and wherein the intermediate disks (136) have a predefined rotational clearance (S) relative to the cylinder core (14),
**characterized in that**
a predefined number of possible different codings is provided for the tumbler disks (16), with each of the codings being defined by a specific angular position of the peripheral cut-out (20) of the tumbler disk (16) with respect to the central reception opening (18), with the rotational clearance (S) of the intermediate disks (136) corresponding to the smallest angular spacing between the latch position and the unlatch position of the tumbler disks (16) with respect to the different possible codings.

2. A lock cylinder in accordance with claim 1,
**characterized in that**
each intermediate disk (136) has two abutment sections (140) along its periphery which cooperate with two corresponding abutment sections (42) at the inner periphery of the cylinder core (14) for limiting the rotational clearance (S) of the intermediate disk.

3. A lock cylinder comprising
a cylinder housing (12);
a cylinder core (14) rotatably supported about a cylinder axis in the cylinder housing (12);
at least one locking pin (22) which is provided at the outer periphery of the cylinder core (14), which is aligned parallel to the cylinder axis, which can be displaced radially to the cylinder axis, which blocks the cylinder core (14) against a rotational movement in a radially outer blocking position and which releases the cylinder core (14) for a rotational movement in a radially inner release position; a plurality of tumbler disks (16) arranged along the cylinder axis in the cylinder core (14) and rotatably supported between a latch position and an unlatch position, wherein each tumbler disk (16) has a central reception opening (18) for receiving a key (24) and at least one peripheral cut-out (20) for receiving the locking pin (22) in the release position, wherein the locking pin (22) can only be displaced into the release position when all the tumbler disks (16) are in their unlatch position in which the peripheral cut-out (20) of the respective tumbler disk (16) is aligned radially to the locking pin (22); and
a plurality of intermediate disks (136) arranged along the cylinder axis in the cylinder core, wherein a respective intermediate disk (136) is arranged between two mutually adjacent tumbler disks (16), and wherein the intermediate disks (136) have a predefined rotational clearance (S) relative to the cylinder core (14),
**characterized in that**
each intermediate disk (136) has a peripheral cutaway (138) which forms a receiver for the locking pin (22) in its release position independently of the angular position of the intermediate disk (136), with the angular dimension of the peripheral cutaway (138) of the respective intermediate disks (136) corresponding to at least the sum of the angular dimension (T) of the peripheral cut-outs (20) of the tumbler disks (16) and the rotational clearance (S) of the respective intermediate disk (136).

4. A lock cylinder in accordance with any one of the preceding claims,
**characterized in that**
each intermediate disk (136) is coupled with the adjacent tumbler disks (16) by friction locking.

5. A lock cylinder in accordance with any one of the preceding claims,
**characterized in that**
the tumbler disks (16) and the intermediate disks (136) are pretensioned toward one another in an axial direction.

6. A lock cylinder and key combination comprising a lock cylinder (10) in accordance with any one of the preceding claims and a key (24),
**characterized in that**
the key (24) has a plurality of differently angled notches (26) associated with a respective tumbler disk (16), with the dimension of the angling of a respective notch (26) corresponding to the coding of the associated tumbler disk (16), and with each notch (26), on a rotation of the key (24) into an open position, cooperating with a corresponding control section of the central reception opening (18) of the associated tumbler disk (16) such that each tumbler disk (16) is rotated into its unlatch position.

## Revendications

1. Cylindre de fermeture comportant
un boîtier de cylindre (12) ;
un noyau de cylindre (14) monté mobile en rotation autour d'un axe de cylindre dans le boîtier de cylindre (12) ;
au moins une tige de blocage (22) prévue à la périphérie extérieure du noyau de cylindre (14), orientée parallèlement à l'axe de cylindre et susceptible d'être décalée radialement par rapport à l'axe de cylindre, tige qui, dans une position de blocage radialement extérieure, bloque le noyau de cylindre (14) à l'encontre d'un mouvement de rotation et qui, dans une position de libération radialement intérieure, libère le noyau de cylindre (14) en vue d'un mouvement de rotation ;
plusieurs rondelles de gâchette (16) agencées dans le noyau de cylindre (14) le long de l'axe de cylindre et montées mobiles en rotation entre une position de verrouillage et une position de déverrouillage, chaque rondelle de gâchette (16) présentant une ouverture de réception centrale (18) pour recevoir une clé (24) et au moins un évidement périphérique (20) pour recevoir la tige de blocage (22) dans la position de libération, la tige de blocage (22) pouvant être décalée jusque dans la position de libération uniquement lorsque toutes les rondelles de gâchette (16) se trouvent dans leur position de déverrouillage dans laquelle l'évidement périphérique (20) de la rondelle de gâchette respective (16) est orienté radialement par rapport à la tige de blocage (22) ; et
plusieurs rondelles intermédiaires (136) agencées dans le noyau de cylindre le long de l'axe de cylindre, une rondelle intermédiaire respective (136) étant agencée entre deux rondelles de gâchette (16) respectives voisines, et les rondelles intermédiaires (136) présentant un jeu de rotation donné (S) par rapport au noyau de cylindre (14) ;
**caractérisé en ce que**
il est prévu un nombre donné de différents codages possibles pour les rondelles de gâchette (16), chacun des codages étant défini par une position angulaire déterminée de l'évidement périphérique (20) de la rondelle de gâchette (16) par rapport à l'ouverture de réception centrale (18), le jeu de rotation (S) entre les rondelles intermédiaires (136) correspondant à la moindre distance angulaire entre la position de verrouillage et la position de déverrouillage des rondelles de gâchette (16) par rapport aux différents codages possibles.

2. Cylindre de fermeture selon la revendication 1,
**caractérisé en ce que**
chaque rondelle intermédiaire (136) présente deux portions de butée (140) le long de son pourtour, qui coopèrent avec deux portions de butée (42) correspondantes situées à la périphérie intérieure du noyau de cylindre (14), en vue de délimiter le jeu de rotation (S) de la rondelle intermédiaire.

3. Cylindre de fermeture comportant
un boîtier de cylindre (12) ;
un noyau de cylindre (14) monté mobile en rotation autour d'un axe de cylindre dans le boîtier de cylindre (12) ;
au moins une tige de blocage (22) prévue à la périphérie extérieure du noyau de cylindre (14), orientée parallèlement à l'axe de cylindre et susceptible d'être décalée radialement par rapport à l'axe de cylindre, tige qui, dans une position de blocage radialement extérieure, bloque le noyau de cylindre (14) à l'encontre d'un mouvement de rotation et qui, dans une position de libération radialement intérieure, libère le noyau de cylindre (14) en vue d'un mouvement de rotation ;
plusieurs rondelles de gâchette (16) agencées dans le noyau de cylindre (14) le long de l'axe de cylindre et montées mobiles en rotation entre une position de verrouillage et une position de déverrouillage, chaque rondelle de gâchette (16) présentant une ouverture de réception centrale (18) pour recevoir une clé (24) et au moins un évidement périphérique (20) pour recevoir la tige de blocage (22) dans la position de libération, la tige de blocage (22) pouvant être décalée jusque dans la position de libération uniquement lorsque toutes les rondelles de gâchette (16) se trouvent dans leur position de déverrouillage dans laquelle l'évidement périphérique (20) de la rondelle de gâchette respective (16) est orienté radialement par rapport à la tige de blocage (22) ; et
plusieurs rondelles intermédiaires (136) agencées dans le noyau de cylindre le long de l'axe de cylindre, une rondelle intermédiaire respective (136) étant agencée entre deux rondelles de gâchette (16) respectives voisines, et les rondelles intermédiaires (136) présentant un jeu de rotation donné (S) par rapport au noyau de cylindre (14) ;
**caractérisé en ce que**
chaque rondelle intermédiaire (136) présente une découpe périphérique (138) qui, indépendamment de la position angulaire de la rondelle intermédiaire (136), constitue un logement pour la tige de blocage (22) dans sa position de libération, la valeur angulaire de la découpe périphérique (138) des rondelles intermédiaires respectives (136) correspondant au moins à la somme de la valeur angulaire (T) des évidements périphériques (20) des rondelles de gâchette (16) et du jeu de rotation (S) de la rondelle intermédiaire respective (136).

4. Cylindre de fermeture selon l'une des revendications précédentes,
**caractérisé en ce que**
chaque rondelle intermédiaire (136) est couplée par coopération de friction avec les rondelles de gâchette (16) voisines.

5. Cylindre de fermeture selon l'une des revendications précédentes,
**caractérisé en ce que**
les rondelles de gâchette (16) et les rondelles intermédiaires (136) sont précontraintes en direction axiale les unes par rapport aux autres.

6. Combinaison de cylindre de fermeture et de clé, comportant un cylindre de fermeture (10) selon l'une des revendications précédentes,
**caractérisé en ce que**
la clé (24) présente plusieurs entailles (26) coudées différemment et associées à une rondelle de gâchette respective (16), la valeur du coudage de l'entaille respective (26) correspondant au codage da la rondelle de gâchette associée (16), et lors d'une rotation de la clé (24) jusque dans une position d'ouverture, chaque entaille (26) coopère avec une portion de commande correspondante de l'ouverture de réception centrale (18) de la rondelle de gâchette associée (16) de telle sorte que chaque rondelle de gâchette (16) est tournée jusque dans sa position de déverrouillage.
